# FASCICULE DE BREVET EUROPEEN

(11) **EP 1 039 148 B1**
(45) Date de publication et mention de la délivrance du brevet: **03.11.2004**
(21) Numéro de dépôt: 00400790.2
(22) Date de dépôt: 22.03.2000
(51) Int. Cl.: F16B 5/06, E04H 1/12, G09F 15/00, E04B 2/74

(54) **Procédé et organes d'assemblage d'une pluralité de panneaux rigides, en vue de constituer une cloison amovible**
Verfahren und Vorrichtungen für den Zusammenbau einer Mehrzahl von starren Platten zur Erstellung einer beweglichen Trennwand
Process and devices for assembling a plurality of rigid boards for the realization of a movable partition wall

(30) Priorité: 22.03.1999 FR 9903522
(43) Date de publication de la demande: 27.09.2000
(73) Titulaire: Savale, Yves, F-92210 Saint-Cloud (FR)
(72) Inventeur: Savale, Yves, F-92210 Saint-Cloud (FR)
(74) Mandataire: Jolly, Jean-Pierre

(56) Documents cités:
- FR-A- 2 150 958
- US-A- 3 766 692
- US-A- 4 856 928

## Description

La présente invention concerne un procédé d'assemblage d'une pluralité de panneaux rigides en vue de constituer une cloison amovible. L'invention concerne plus particulièrement un procédé pour réaliser une cloison de ce type comprenant différentes parties verticales décalées angulairement les unes par rapport aux autres.

Des cloisons amovibles sont très fréquemment utilisées, par exemple, pour diviser temporairement en plusieurs volumes distincts un local de dimensions importantes, ou encore pour former des panneaux d'affichage sur lesquels peuvent être appliqués des documents divers, par exemple en vue d'une exposition publique.

On n'utilise pas, dans ce but, des cloisons monobloc préfabriquées, qui seraient beaucoup trop volumineuses et lourdes pour pouvoir être transportées et manipulées aisément sur les lieux d'utilisation, mais on emploie habituellement des panneaux de dimensions plus faibles, que l'on assemble sur les emplacements auxquels ils sont destinés.

Dans US-A-4 856 928, le Demandeur a déjà décrit un système d'assemblage de panneaux en des positions angulaires variées, qui comprend :
- une pièce de liaison, constituée d'une partie mâle filetée à tête cylindrique associée à une partie femelle taraudée de même diamètre externe que ladite tête, la face de cette tête tournée vers ladite partie femelle étant évidée intérieurement de façon telle que la tranche de ladite tête fasse saillie latéralement par rapport à ladite face en direction de ladite partie femelle, les dimensions des parties mâle et femelle étant telles que ces organes puissent être assemblés manuellement par action sur leur tranche, sans utilisation d'aucun outil ;
- une tige rectiligne prismatique, à section transversale en forme de polygone régulier, cette tige étant destinée à être engagée dans un logement de forme complémentaire ménagé dans lesdits panneaux, cette tige comportant à l'une de ses extrémités un profil de crochet apte à coiffer la partie en saillie de la tranche de ladite tête ;
- un moyen amovible pour verrouiller en position ladite tige dans les logements de profil complémentaire desdits panneaux.

La présente invention vise à proposer d'autres moyens d'une grande simplicité pour assembler entre eux des panneaux constitutifs d'une cloison et pour servir de support à celle-ci.

A cet effet, l'invention a pour objet un procédé d'assemblage de deux panneaux rigides destinés à être disposés l'un au-dessus de l'autre dans un même plan vertical, ce procédé consistant :
- à pratiquer dans chacun des panneaux, à proximité d'un bord latéral de ceux-ci destiné à être disposé en position sensiblement verticale et à partir d'un bord du panneau perpendiculaire à ce bord latéral, une fente de profil cylindrique destinée à occuper une position verticale, les fentes ménagées dans les deux panneaux ayant un profil identique ;
- à amener les deux panneaux sensiblement à l'aplomb l'un de l'autre avec les deux fentes disposées en regard ;
- à engager dans la fente du panneau inférieur un organe cylindrique de liaison de forme complémentaire ;
- et à coiffer cet organe de liaison par la fente du panneau supérieur pour former un ensemble coplanaire avec le panneau inférieur associé.
- Un ou plusieurs ensembles de deux autres panneaux peuvent être associés de la même manière au même organe cylindrique de liaison pour former un second ou plusieurs ensembles coplanaires disposés dans le même plan vertical que le premier ou décalés angulairement de façon réglable par rapport à celui-ci.

De même, chaque panneau inférieur et/ou supérieur de chaque ensemble peut être associé de la même manière à un autre panneau et il est ainsi possible de former de façon simple une cloison constituée d'ensembles verticaux de panneaux coplanaires, les différents ensembles étant disposés dans un même plan vertical ou décalés angulairement les uns par rapport aux autres.

De préférence, chaque organe cylindrique de liaison comprend une cloison interne perpendiculaire à son axe et destinée à être interposée entre le bord supérieur du panneau inférieur et le bord inférieur du panneau supérieur coplanaire au précédent, en contact avec ces deux bords. Cette cloison interne évite aux panneaux superposés d'être jointifs, mais en outre fait supporter le poids des panneaux par l'organe cylindrique de liaison, sans imposer de contraintes excessives aux panneaux.

Des organes cylindriques analogues formant support peuvent être engagés dans des fentes de profil complémentaire ménagées verticalement dans le bord inférieur de panneaux contigus disposés au bas de la cloison.

Avantageusement, ces organes cylindriques formant support, ne reposent pas directement sur le sol, mais une embase dont est solidaire une tige filetée destinée à être dirigée verticalement vers le haut est associée à ces organes cylindriques, avec la tige filetée vissée dans un taraudage ménagé dans la partie centrale de la cloison de ces éléments. Il est ainsi possible de régler aisément la hauteur de l'élément cylindrique par rapport au sol.

Tous les organes cylindriques sont avantageusement en métal, de manière à présenter une résistance mécanique satisfaisante.

D'autres caractéristiques et avantages de l'invention apparaîtront dans la description détaillée qui va suivre, d'une forme de mise en oeuvre de cette invention. Dans cette description, on se réfèrera aux dessins annexés, sur lesquels :
Les figures 1 et 2 sont des vues partielles en perspective illustrant l'assemblage en deux positions différentes de quatre panneaux contigus, conformément à l'invention;
La figure 3 est une vue en perspective partielle illustrant l'assemblage de deux panneaux contigus à l'aide d'un organe cylindrique de liaison formant support ;
La figure 4 est une vue en perspective d'une cloison amovible constituée de panneaux assemblés conformément à l'invention.

On se réfèrera d'abord aux figures 1 et 2, sur lesquelles ont été représentés, en deux positions différentes, deux premiers panneaux, respectivement 1 et 2, disposés dans un même premier plan vertical et deux seconds panneaux, respectivement 3 et 4, disposés dans un même second plan vertical, qui peut être confondu avec le premier plan vertical (figure 1) ou décalé angulairement par rapport à celui-ci (figure 2). Les quatre panneaux sont solidarisés par un organe métallique de liaison 5, en forme de cylindre à section circulaire, comportant une cloison centrale annulaire 6, perpendiculaire à son axe.

Comme on le voit, les panneaux 1 à 4 comportent une partie latérale contiguë 1a, 2a, 3a, et 4a, effilée de manière à former sensiblement un dièdre dont l'arête est disposée verticalement et est confondue avec le bord latéral correspondant du panneau. Chaque partie 1a-4a peut être rapportée sur le panneau 1-4 associé, comme représenté sur les dessins, ou être venue de fabrication avec ce panneau.

Dans ces parties 1a, 2a, 3a, 4a, sont ménagées des fentes verticales, respectivement 7, 8, 9, 10, ayant un profil cylindrique complémentaire de celui du cylindre 5. Les fentes 7 et 8 des parties 1a et 2a sont disposées à l'aplomb l'une de l'autre, avec les entrées des fentes tournées l'une vers l'autre en position contiguë. Il en est de même des fentes 9 et 10.

Dans les fentes 7 et 10 tournées vers le haut des panneaux inférieurs 1 et 3 est engagée la partie cylindrique inférieure de l'organe 5, tandis que la partie cylindrique supérieure de cet organe est coiffée par les fentes 8 et 9, tournées vers le bas, des panneaux supérieurs 2 et 4. La cloison annulaire 6 est interposée entre les panneaux 1 et 2, d'une part, et entre les panneaux 3 et 4, d'autre part. Plus précisément, cette cloison 6 repose sur le bord supérieur des parties 1a et 3a, tandis que le bord inférieur des parties 2a et 4a prend appui sur cette cloison. Les dimensions des fentes 7 à 10 sont telles que le fond des fentes ne soient pas en contact avec la tranche correspondante de la partie cylindrique, de manière à ne pas soumettre les panneaux à des efforts excessifs et à faire supporter ces efforts par les organes 5.

Comme le montrent les figures 1 et 2, les panneaux 1 à 4 peuvent ainsi être assemblés et verrouillés de façon réglable à volonté en une pluralité de positions relatives.

On notera que, bien que les dessins ne représentent que deux ensembles de deux panneaux associés à un même organe 5 de liaison, il est possible d'associer plus de deux ensembles de panneaux coplanaire au même organe 5.

Il est ainsi possible de réaliser de façon simple, sur les lieux mêmes d'utilisation, une cloison telle que celle représentée sur la figure 4, où les organes décrits en relation avec les figures 1 et 2 sont désignés par les mêmes chiffres de référence. Cette cloison est constituée de panneaux tels que 1 et 2 disposés dans un même plan vertical et, par exemple, légèrement décalés angulairement par rapport aux panneaux 3 et 4 contigus, qui sont eux-mêmes disposés dans un même plan vertical. Les différents panneaux peuvent être de dimensions identiques ou non.

Comme on le voit sur cette figure 4, les panneaux inférieurs tels que 1 et 3 de la cloison, prennent appui sur le sol par des organes de liaison 20 formant support, qui sont représentés plus en détail sur la figure 3.

Comme précédemment décrit, ces organes de liaison 20 comprennent une partie 11 en forme de cylindre à section circulaire et une cloison interne 12 perpendiculaire à l'axe du cylindre. La partie cylindrique 11 est engagée dans une fente de forme complémentaire, tournée vers le bas, respectivement 13 et 14, des parties effilées contiguës 1a et 3a des panneaux 1 et 3, tandis que le bord inférieur de ces panneaux prend appui sur la cloison 12.

Dans la partie centrale de la cloison 12 est ménagée axialement un taraudage, dans lequel est vissée une tige filetée 15, qui fait saillie verticalement à partir d'une embase 16, parallèle à la cloison 12 et destinée à reposer sur le sol ou sur un support. La position de la partie cylindrique 11 et de la cloison 12 de l'organe 20 peut ainsi être ajustée avec précision par rapport à celle désirée pour les panneaux 1 et 2.

Les cloisons amovibles ainsi réalisées sur les lieux d'utilisation permettent de diviser aisément des locaux de grandes dimensions en des volumes distincts ou de servir de panneaux d'affichage dans des lieux d'exposition.

Bien que les ensembles d'éléments coplanaires de panneaux de la cloison de la figure 4 soient représentés avec un très léger décalage angulaire, il est clair que les angles formés par deux ensembles de panneaux peuvent varier très largement, les angles qu'ils forment pouvant s'étendre dans la pratique de 30° à 330°, autrement dit 30° de part et d'autre d'un même ensemble de panneaux.

La facilité de montage de telles cloisons est évidente, puisqu'aucun outil particulier n'est nécessaire, et leur coût de réalisation est donc remarquablement faible.

## Revendications

1. Procédé d'assemblage de deux panneaux rigides (1, 2) destinés à être disposés l'un au-dessus de l'autre dans un même plan vertical, ce procédé consistant :
- à pratiquer dans chacun des panneaux (1, 2), à proximité d'un bord latéral de ceux-ci destiné à être disposé en position sensiblement verticale et à partir d'un bord du panneau perpendiculaire à ce bord latéral, une fente (7, 8) de profil cylindrique destinée à occuper une position verticale, les fentes ménagées dans les deux panneaux ayant un profil identique;
- à amener les deux panneaux (1, 2) sensiblement à l'aplomb l'un de l'autre avec les deux fentes (7, 8) disposées en regard ;
- à engager dans la fente du panneau inférieur (1) un organe cylindrique (5) de liaison de forme complémentaire ;
- et à coiffer cet organe de liaison (5) par la fente du panneau supérieur (2) pour former un ensemble coplanaire avec le panneau inférieur (1) associé.

2. Procédé selon la revendication 1, **caractérisé en ce qu'**il est appliqué simultanément à deux autres panneaux (3, 4) présentant des fentes de profil cylindrique (9, 10) dans lesquelles est engagé le même organe cylindrique de liaison (5), les deux panneaux (3, 4) étant disposés dans un même plan vertical, qui est soit confondu avec celui des panneaux (1, 2), soit décalé angulairement par rapport à celui-ci.

3. Procédé selon l'une des revendications 1 et 2, **caractérisé en ce que** l'organe cylindrique (5) de liaison comporte une cloison transversale perpendiculaire à l'axe du cylindre et interposée entre les panneaux (1, 2 ; 3, 4) disposés dans un même plan vertical.

4. Procédé selon l'une des revendications 1 à 3, **caractérisé en ce que** les fentes de profil cylindrique (7, 8 ; 9, 10) sont ménagées dans des parties (1a, 2a, 3a, 4a) des panneaux (1, 2, 3, 4) effilées de manière à former sensiblement un dièdre dont l'arête est confondue avec le bord latéral correspondant du panneau.

5. Procédé selon l'une des revendications 1 à 4, **caractérisé en ce que** :
- l'on pratique à partir du bord inférieur du ou des panneaux inférieurs (1, 3) perpendiculaire au bord latéral de ce ou des panneaux une fente de profil cylindrique tournée vers le bas et destinée à occuper une position verticale ;
- on engage dans cette fente une partie cylindrique (11) de forme complémentaire d'un organe (20) formant support comportant une cloison transversale (12) perpendiculaire à l'axe du cylindre, dans laquelle est ménagé un taraudage qui est disposé suivant cet axe et dans lequel est vissée une tige filetée (15) faisant saillie verticalement à partir d'une embase (16) parallèle à la cloison (12) ;
- et **en ce que** l'on règle à l'aide de la vis (15) les positions relatives du ou des panneaux inférieurs (1, 3) et de l'organe formant support.

## Patentansprüche

1. Verfahren für den Zusammenbau von zwei starren Platten (1, 2) zur Anordnung übereinander in einer gleichen vertikalen Ebene, **dadurch gekennzeichnet, dass**:
- in jeder der Platten (1, 2) in der Nähe einer ihrer seitlichen Ränder in einer weitgehend vertikalen Position und ausgehend von einem Rand der senkrechten Platte an diesem seitlichen Rand ein Schlitz (7, 8) von zylindrischer Form in einer vertikalen Position ausgebildet wird, wobei die in den zwei Platten ausgebildeten Schlitze das gleiche Profil aufweisen;
- die zwei Platten (1, 2) weitgehend lotrecht zueinander mit den im Schacht ausgebildeten zwei Schlitzen (7, 8) ausgerichtet werden;
- mit dem Schlitz in der unteren Platte (1) ein zylindrisches Verbindungselement (5) entsprechender Form in Eingriff gebracht wird;
- und dieses Verbindungselement (5) durch den Schlitz der oberen Platte (2) verdeckt wird, um zusammen mit der zugehörigen unteren Platte (1) eine koplanare Einheit zu bilden.

2. Verfahren nach Anspruch 1, **dadurch gekennzeichnet, dass** gleichzeitig zwei weitere Platten (3, 4) mit zylindrischen Schlitzen (9, 10) vorgesehen werden, mit denen das gleiche zylindrische Verbindungselement (5) in Eingriff gebracht wird, wobei die zwei Platten (3, 4) in einer gleichen vertikalen Ebene zu liegen kommen, die entweder mit der Ebene der Platten (1, 2) zusammenfällt oder relativ zu dieser winklig versetzt ist.

3. Verfahren nach einem der Ansprüche 1 und 2, **dadurch gekennzeichnet, dass** das zylindrische Verbindungselement (5) in Querrichtung senkrecht zur Achse des Zylinders eine Trennwand umfasst, die zwischen den in einer gleichen vertikalen Ebene verlaufenden Platten (1, 2; 3, 4) angeordnet ist.

4. Verfahren nach einem der Ansprüche 1 bis 3, **dadurch gekennzeichnet, dass** die zylindrischen Schlitze (7, 8; 9, 10) in konisch zulaufenden Teilen (1a, 2a, 3a, 4a) der Platten (1, 2, 3, 4) ausgebildet sind, um einen Zweiflach zu bilden, dessen Kante mit dem entsprechenden seitlichen Rand der Platte zusammenfällt.

5. Verfahren nach irgendeinem der Ansprüche 1 bis 4, **dadurch gekennzeichnet, dass**:
- ausgehend vom unteren Rand der unteren Platte(n) (1, 3) senkrecht zum seitlichen Rand der Platte(n) ein zylindrischer Schlitz ausgebildet wird, der nach unten verläuft und zur Einnahme einer vertikalen Position bestimmt ist;
- in diesem Schlitz ein zylindrischer Abschnitt (11) passend zu einem einen Träger bildenden Element (20) mit einer in Querrichtung verlaufenden Trennwand (12) senkrecht zur Achse des Zylinders ausgebildet wird, in dem sich entlang dieser Achse ein Innengewinde befindet, in welches eine Gewindespindel (15) eingeschraubt wird, die von einem Sockelteil (16) aus parallel zur Trennwand (12) vertikal vorspringt;
- und mit Hilfe der Spindel (15) die relativen Positionen der Platte(n) (1, 3) und des den Träger bildenden Elements eingestellt werden.

## Claims

1. Method of assembling two rigid panels (1, 2), which are intended to be disposed one above the other in one and the same vertical plane, this method comprising:
- providing a slot (7, 8) of cylindrical profile in each of the panels (1, 2), close to a lateral edge of said panels, said edge being intended to be disposed in a substantially vertical position and starting from one edge of the panel perpendicular to this lateral edge, said slot being intended to occupy a vertical position, the slots provided in the two panels having an identical profile;
- bringing the two panels (1, 2) substantially plumb with each other, with the two slots (7, 8) disposed so as to face each other;
- fitting into the slot of the lower panel (1) a cylindrical connecting member (5) of complementary shape;
- and covering this connecting member (5) with the slot of the upper panel (2) in order to form an assembly which is co-planar with the associated lower panel (1).

2. Method according to claim 1, **characterised in that** it is applied simultaneously to two other panels (3, 4), provided with slots of cylindrical profile (9; 10), in which is engaged the same cylindrical connecting member (5), the two panels (3, 4) being disposed in one and the same vertical plane which either coincides with that of the panels (1, 2) or is angularly offset relative to said plane.

3. Method according to one of claims 1 and 2, **characterised in that** the cylindrical connecting member (5) includes a transverse partition, which is perpendicular to the axis of the cylinder and interposed between the panels (1, 2; 3, 4) disposed in one and the same vertical plane.

4. Method according to one of claims 1 to 3, **characterised in that** the slots of cylindrical profile (7, 8; 9, 10) are provided in portions (1a, 2a, 3a, 4a) of the panels (1, 2, 3, 4) which are tapered, so as to form substantially a dihedron, the edge of which coincides with the corresponding lateral edge of the panel.

5. Method according to one of claims 1 to 4, **characterised in that**:
- a slot of cylindrical profile is provided, starting from the lower edge of the lower panel or panels (1, 3), which lower edge is perpendicular to the lateral edge of this panel or the panels, said slot being orientated downwardly and intended to occupy a vertical position;
- a cylindrical portion (11) is fitted into this slot and has a shape which is complementary to a support-forming member (20), which includes a transverse partition (12) perpendicular to the axis of the cylinder, in which partition there is provided a thread, which is disposed along this axis, and into which is screwed a threaded rod (15), which projects vertically from a base (16) parallel to the partition (12);
- and **in that** the relative positions of the lower panel or panels (1, 3) and of the support-forming member are adjusted by means of the screw (15).
